# EUROPÄISCHE PATENTSCHRIFT

(11) **EP 0 598 162 B1**
(45) Veröffentlichungstag und Bekanntmachung des Hinweises auf die Patenterteilung: **26.06.1996**
(21) Anmeldenummer: 92810884.4
(22) Anmeldetag: 13.11.1992
(51) Int. Cl.: D03C 9/00, D03C 1/14

(54) **Vorrichtung zum An- und Abkuppeln von Webschäften und Webmaschine mit einer solchen Vorrichtung**
Device for coupling and uncoupling of healds and loom with such device
Dispositif pour l'accouplement et le désaccouplement des lames et métier à tisser avec un tel dispositif

(43) Veröffentlichungstag der Anmeldung: 25.05.1994
(73) Patentinhaber: SULZER RÜTI AG, CH-8630 Rüti (CH)
(72) Erfinder: Oertli, Gustav, CH-8311 Brütten (CH)

(56) Entgegenhaltungen:
- EP-A- 0 117 826
- EP-A- 0 242 668
- EP-A- 0 407 334
- DE-A- 2 656 380
- DE-A- 3 006 363
- DE-C- 3 541 042
- FR-A- 2 466 543
- US-A- 3 169 555

## Beschreibung

Die vorliegende Erfindnung betrifft eine Vorrichtung zum An- und Abkuppeln von Webschäften an einen bzw. von einem Schafttrieb mit mehreren Schaftstangen, wobei je ein Kupplungsteil auf der Seite des Schaftes und der Schaftstangen, ein Riegelelement, das die Kupplungsteile verriegelt und eine schwenkbare Betätigungseinrichtung für das Riegelelement vorhanden ist, sowie eine Webmaschine mit einer solchen Vorrichtung.

In der EP-A-407 334 ist ein Betätigungswerkzeug beschrieben, bei dem parallel zueinander angeordnete und um eine gemeinsame Drehachse schwenkbare Organe die Kupplungen und Schaftstange öffnen, wobei die Kupplungsteile so gehalten werden, dass der Webschaft über einer Vertikalbewegung automatisch gewechselt werden kann. Bei diesem Betätigungswerkzeug wird dem Umstand, dass die Webschäfte aufgrund der Vorbereitung der Kette unterschiedliche Niveaus haben, nicht Rechnung getragen, was ein Nachteil ist.

Der Erfindung liegt die Aufgabe zugrunde, eine Vorrichtung der eingangs genannten Art zu schaffen, die die Kupplungsteile während dem An- und Abkuppeln ausrichtet und lagestabil hält, so dass eine sichere Verriegelungsfunktion gewährleistet ist.

Die mit der Erfindung erzielbaren Vorteile sind im wesentlichen darin zu sehen, dass die Vorrichtung dem geringen Raumangebot unterhalb der Webschäfte Rechnung trägt und nur beim Wechseln der Webschäfte in Erscheinung tritt.

Eine Webmaschine mit einer Vorrichtung nach Anspruch 1 ist erfindungsgemäss durch die Merkmale des Anspruches 10 gekennzeichnet. Für die Webmaschine ergibt sich der Vorteil, dass der Schaftwechselvorgang durch die Steuervorrichtung der Webmaschine automatisch oder mittels einer Fernsteuereinrichtung erfolgen kann.

Nachfolgend wird die Erfindung anhand der beiliegenden Zeichnungen erläutert. Es zeigen:
- Fig. 1: eine räumliche Ansicht eines Ausführungsbeispiels einer erfindungsgemässen Vorrichtung in der Ruhestellung und
- Fig. 2: eine räumliche Ansicht der Vorrichtung gemäss Fig. 1 in der Betriebsstellung.

Die Figuren 1 und 2 zeigen die Vorrichtung zusammen mit einem Teil des Schafttriebes, der einen Winkelhebel 1 und eine Schaftstange 2 aufweist, die einerseits an den Winkelhebel 1 angelenkt ist und andererseits mit dem aufnehmenden Kupplungsteil 3 mit Riegelelement 4 zug-drucksteif verbunden ist.

Ferner ist ein aufzunehmender Kupplungsteil 5 dargestellt, der an einem nicht gezeigten Webschaft befestigt ist.

In einem Gestell 6, das am Gestell einer nicht dargestellten Webmaschine montiert wird, sind eine Antriebseinrichtung mit zwei identisch ausgebildeten Antriebseinheiten 7, 8 und zwei U-förmige Bügel 9, 10 angeordnet, die um parallel verlaufende Drehachsen gegenläufig zueinander schwenkbar sind. Jede Antriebseinheit 7, 8 enthält einen Linearmotor 11, der in einem am Gestell 6 befestigten Halter 12 schwenkbar montiert ist, eine Gabel 13, die an der Kolbenstange 14 befestigt ist und zwei Zahnsegmente 15 16, die einerseits drehfest mit den Bügeln 9, 10 verbunden und andererseits mittels Halteorganen 17, 18 am Gestell 6 drehbar angeordnet sind, so dass die Zahnsegmente 15, 16 miteinander kämmen. Aus diesem Grunde muss nur ein Zahnsegment 16 mit dem Linearmotor 11 verbunden werden, was im vorliegenden Fall mittels eines Hebels 19 erfolgt, der mit der Gabel 13 drehbar und mit dem Halteorgan 17 drehfest verbunden ist.

Wie insbesondere aus der Fig. 1 ersichtlich ist, weisen die Bügel 9, 10 an den gegenüberliegenden Kanten ihrer Basisabschnitte jeweils einen Abschnitt 21, 22 zur Aufnahme des aufnehmenden Kupplungsteiles 3 bzw. zum Betätigen des Riegelelementes 4 auf. Hierzu ist der Abschnitt 22 am Basisabschnitt mit einer Reihe von Ausnehmungen 23 versehen, die durch zahnartige Vorsprünge 24 begrenzt sind und in die der aufnehmende Kupplungsteil 3 angeordnet und seitlich gesichert wird, wenn die Vorrichtung zum Zwecke eines Schaftwechsels geschlossen ist.

Die Vorrichtung weist ferner einen Hal er 25 für die Schaftstangen 2 auf. Dieser Halter 25 enthält eine Mehrzahl von Schlitzen 26, in welche die Schaftstangen 2 einlegbar sind. Der Halter 25 ist an zwei Hebeln 27 befestigt, der einerseits am Gestell 6 mit els eines Bolzen 28 drehbar angeordnet ist und andererseits am Bügel 9 in Mitnehmern 29 geführt ist.

Die zur Aufnahme der Schaftstangen 2 im Halter 25 vorgesehenen Schlitze 26 sind durch elastisch verformbare Wandabschnitte begrenzt, die an der öffnungsseite mit Abschnitten versehen sind, so dass die Spaltöffnungsweite kleiner als die Spaltbreite ist. Jeder Schlitz 26 ist so ausgelegt, dass die Schaftstange 2 innerhalb des Schlitzes 26 beweglich ist, ein Herausfallen der Schaftstange 2 aus dem Schlitz jedoch verhindert wird.

Im normalen Webbetrieb befindet sich die vorstehend 1 beschriebene Vorrichtung in einer Ruhestellung (Fig. 1). In dieser Stellung ist die Vorrichtung gegen unbeabsichtiges Betätigen gesichert, z.B. durch mechanische Verriegelung der Antriebseinrichtung und/oder elektrische Verriegelung der Steuereinrichtung.

Um die Webschäfte zu wechseln, wird nach einer textilen Vorbereitung z.B. Ware und Kettreste lösen, usw die Webmaschine in eine Fachschluss-Stellung, in der die Schaftstangen 2 die in Fig. 2 gezeigten Position einnehmen, gefahren und in dieser Stellung verriegelt.

Hierbei wird die Antriebseinrichtung 7, 8 in Betrieb genommen, wodurch die Bügel 9, 10 gegenläufig zueinander geschwenkt und zu den Schaftstangen 2 hin geschwenkt werden. Das Riegelelement 4 wird dadurch betätigt und der aufnehmende Kupplungsteil 3 ausgerichtet, so dass in der Einstellung der Bügel 9, 10 die Verriegelung der Kupplungsteile 3, 4 aufgehoben wird und die Kupplungsteile 3, 5 lagestabil gehalten sind.

Mit der Schwenkung der Bügel 9, 10 wird der Aufnahmeteil 25 verschwenkt. Dadurch werden die Schaftstangen 2 in die Schlitze 26 eingeführt und gehalten.

Nach Beendigung des Schaftwechselvorganges wird die Vorrichtung in die Ruhestellung gebracht, wobei die nicht an Webschäfte angekuppelten Schaftstangen 2 durch den Aufnahmeteil 25 in eine Parkierstellung gebracht werden, in welcher sich die parkierten Schaftstangen 2 während des normalen Webbetriebes innerhalb der Schlitze 26 des Aufnahmeteiles 25 auf und ab bewegen.

Anstelle der automatischen kann eine manuelle Überführung der Schaftstangen in die Parkierstellung vorgesehen werden. Zu diesem Zweck kann der Aufnahmeteil 25 am Gestell 6 befestigt werden. Mit dem Wegfall der für die automatische Parkierung erforderlichen Bestandteile kann die vorgängig beschriebene Vorrichtung einfacher ausgeführt werden.

## Patentansprüche

1. Vorrichtung zum An- und Abkuppeln von Webschäften an einen bzw. von einem Schafttrieb mit mehreren Schaftstangen (2), wobei je ein Kupplungsteil (3,5) auf der Seite des Schaftes und der Schaftstangen, ein Riegelelement (4), das die Kupplungsteile (3,5) verriegelt und eine schwenkbare Betätigunseinrichtung für das Riegelelement (4) vorgesehen ist, dadurch gekennzeichnet, dass die Betätigungseinrichtung eine Antriebseinrichtung (7, 8) und damit antriebsverbundene Organe (9, 10) umfasst, die gegenläufig bewegbar sind, um das Riegelelement (4) zu betätigen und den Kupplungsteil (3) auf der Seite der Schaftstange (2) lagestabil zu halten.

2. Vorrichtung nach Anspruch 1 dadurch gekennzeichnet, dass die Antriebseinrichtung mindestens eine Kraftquelle (11) aufweist.

3. Vorrichtung nach Anspruch 1 und 2 dadurch gekennzeichnet, dass die Antriebseinrichtung Mittel (15) aufweist. die einerseits mit der Kraftquelle (11) und andererseits mit den Organen (9, 10) verbunden sind, um die Organe synchron aus einer Freigabestellung, in der die Organe (9, 10) ausser Kontakt mit dem Kupplungsteil (3) bzw. Riegelelement (4) sind, in eine Betriebsstellung zu schwenken, in der das Riegelelement (4) betätigt und der Kupplungsteil (3) gehalten ist.

4. Vorrichtung nach Anspruch 1 dadurch gekennzeichnet, dass die Organe (9, 10) mit Ausnehmungen (23) zur Aufnahme des Kupplungsteiles (3) versehen sind.

5. Vorrichtung nach Anspruch 1 gekennzeichnet, durch einen Aufnahmeteil (25) für die Schaftstangen (2), der mit schlitzförmigen Ausnehmungen (26) versehen ist, in welche die Schaftstangen (2) beweglich gehalten sind.

6. Vorrichtung nach Anspruch 5 dadurch gekennzeichnet, dass der Aufnahmeteil (25) beweglich angeordnet ist.

7. Vorrichtung nach Anspruch 6 dadurch gekennzeichnet, dass ein Organ (9) mit dem Aufnahmeteil (25) in Wirkverbindung ist, so dass der Aufnahmeteil (25) mit dem Bügel bewegt wird.

8. Webmaschine mit einer Vorrichtung nach einem der Ansprüche 1 bis 7 dadurch gekennzeichnet, dass die Vorrichtung unterhalb der Webschäfte angeordnet ist, um beim An- und Abkuppeln der Webschäfte die Kupplungsteile (3, 5) zu entriegeln und lagestabil zu halten, derart, dass die Webschäfte in einer vertikalen Bewegung auswechselbar sind.

## Claims

1. A device for coupling and uncoupling heald shafts to and respectively from a shaft drive hav ng several shaft rods (2), whereby one coupling part (3 on the side of the shaft and one coupling part (5) on he side of the shaft rods, a locking element (4), which locks the coupling parts (3, 5), and a swivelling operating mechanism for the locking element (4) are provided,
**characterised in that** the operatin mechanism comprises a drive arrangement (7, 8) and members (9, 10) propulsively connected thereto, which can be moved in opposite directions to one another in order to operate the locking element (4) and to keep the coupling part (3) on the side of the shaft rod (2) positionally stable.

2. A device according to Claim 1,
**characterised in that** the drive arr ngement comprises at least one power source (11).

3. A device according to Claims 1 and 2,
**characterised in that** the drive arrangement comprises means (15), which are firstly connected to the power source (11) and secondly to the members (9, 10) in order to swivel the members in synchronis: out of a disengaged position, in which the members (9, 10) are not in contact with the coupling part (3) and ocking element (4) respectively, into an operative po ition, in which the locking element (4) is actuated and he coupling part (3) is retained.

4. A device according to Claim 1,
**characterised in that** the member (9, 10) are provided with recesses (23) for receiving th coupling part (3).

5. A device according to Claim 1,
**characterised by** a female part (2 ) for the shaft rods (2), which is provided with slot-sh ped recesses (26), in which the shaft rods (2) are movab y retained.

6. A device according to Claim 5,
**characterised in that** the female part (25) is movably disposed.

7. A device according to Claim 6,
**characterised in that** one member (9) is operatively connected with the female part (25) so that the female part (25) is moved with the shackle.

8. A loom having a device according to one of Claims 1 to 7,
**characterised in that** the device is disposed beneath the heald shafts in order to unlock the coupling parts (3, 5) and to keep them positionally stable whilst the heald shafts are being coupled and uncoupled so that the heald shafts can be exchanged in a verti al movement.

## Revendications

1. Dispositif d'accouplement et de désaccouplement des lames sur un entraînement des lames, comportant plusieurs tiges de lame (2), tandis qu'une pièce l'accouplement (3, 5) située du côté de la lame et des tiges de lame, un élément de verrouillage (4) qui verouille les pièces d'accouplement (3, 5) et un dispositif d'actionnement pivotant de l'élément de verrouillage (4) sont prévus, caractérisé en ce que le dispositif d'actionnement comporte un dispositif d'entraînement (7, 8) et des organes (9, 10) reliés à entraînemen à celui-ci, qui peuvent être déplacés en sens inver e pour actionner l'élément de verrouillage (4) et maintenir en position stable la pièce d'accouplement (3) du ôté de la tige de lame (2).

2. Dispositif selon la revendication 1, caractérisé en ce que le dispositif d'entraînement présente au moins une source de force (11).

3. Dispositif selon les revendications 1 et 2, caractérisé en ce que le dispositif d'entraînement présente des moyens (15) qui sont reliés d'une part à la source de force (11) et d'autre part aux organes (9, 10), pour faire pivoter les organes de manière synchrone depuis une position de libération, dans laquel e les organes (9, 10) sont hors contact avec la pièce d'accouplement (3) et l'élément de verrouillage (4), jusque dans une position de fonctionnement dans laquelle l'élément de verrouillage (4) est actionné et la pièce d'accouplement (3) est retenue.

4. Dispositif selon la revendication 1, caractérisé en ce que les organes (9, 10) sont dotés de découpes (23) pour la réception de la pièce d'accouplement (3).

5. Dispositif selon la revendication 1, caractérisé par une pièce de réception (25) des tiges de lame (2), qui est dotée de découpes (26) en forme de fente dans lesquelles les tiges de lame (2) sont maintenues de manière mobile.

6. Dispositif selon la revendicatior 5, caractérisé en ce que la pièce de réception (25) est ontée mobile.

7. Dispositif selon la revendication 6, caractérisé en ce qu'un organe (9) est en liaison de travail avec la pièce de réception (25), de sorte que la pièce de réception (25) est déplacée avec l'étrier.

8. Métier à tisser comportant un dispositif selon l'une des revendications 1 à 7, caractérisé en ce que le dispositif est disposé en dessous des lames, pour déverrouiller et maintenir en position stable les pièces d'accouplement (3, 5) lors de l'accouplement et du désaccouplement des lames, de telle sorte que les lames puissent être échangées par un déplace ent vertical.
